# EUROPÄISCHE PATENTSCHRIFT

(11) **EP 0 004 683 B1**
(45) Veröffentlichungstag und Bekanntmachung des Hinweises auf die Patenterteilung: **03.11.1982**
(21) Anmeldenummer: 79200138.0
(22) Anmeldetag: 22.03.1979
(51) Int. Cl.: A45C 11/24, B65D 6/06, G12B 9/02, G12B 9/08

(54) **Schutzhülle für elektrisch betriebene Geräte**
Protective cover for electrical apparatus
Etui protecteur pour appareils électriques

(30) Priorität: 10.04.1978 DE 2815472
(43) Veröffentlichungstag der Anmeldung: 17.10.1979
(73) Patentinhaber: Braun Aktiengesellschaft, Frankfurt am Main (DE)
(72) Erfinder: Weidt, Carl A., D-5900 Siegen (DE)
(74) Vertreter: Einsele, Rolf

## Beschreibung

Die Erfindung betrifft eine Schutzhülle für elektrisch betriebene Taschengeräte mit einem auf der Vorderseite des Taschengeräts angeordneten Anzeige- und/oder Bedienungsfeld, insbesondere für Taschenrechner, wobei die Schutzhülle der äußeren Form des Taschengerätes angepaßt ist und die wahlweise eine Offenlegung oder Abdeckung des Bedienungs-und ggfs. Anzeigefeldes ermöglicht.

Es sind Schutzhüllen für Taschengeräte der in Frage stehenden Art bekannt, die das Taschengerät auf fünf Seitenflächen vollständig umhüllen. Derartige Schutzhüllen sind also einseitig offen und werden als Stecketuis bezeichnet. Zur Benutzung des Taschengeräts ist es notwendig, dieses aus dem Stecketui vollständig herauszuziehen und dann das leere Stecketui gesondert aufzubewahren bzw. vom Gerät getrennt abzulegen.

Aus der DE-A-20 19 851 ist eine Schutzhaube für elektrische Rasierapparate bekannt, die aus zwei gleichen, das Gerät überdeckenden, durch Längsteilung der Schutzhaube erhaltenen, miteinander verbundenen Halbschalen aus elastischem Material mit jeweils einer offenen Stirnseite besteht. Die Halbschalen sind mit jeweils einem, von ihren Stoßkanten nach außen abgebogenen umlaufenden Flansch versehen, wobei die Halbschalen an diesen Flanschen miteinander verschweißt sind. Eine solche Schutzhaube eignet sich hervorragend zur Aufbewahrung eines Rasierapparats, also eines Geräts, welches zu seiner Bedienung vollständig von der Schutzhaube getrennt werden muß. Für elektrisch betriebene Geräte, bei denen für die Benutzung lediglich ein Teil des Geräts frei zugänglich sein muß, wie dies beispielsweise bei einem Taschenrechner der Fall ist, sind Etuis dieser Art wenig geeignet.

Aus der GB-A-1 444 251 ist eine Schutzhülle aus flexiblem PVC-Material, insbesondere für einen Taschenrechner bekannt, die auf der Vorderseite eine zentrale Öffnung für das Bedienungsfeld des Taschenrechners und mindestens drei mit der Vorderseite verbundene Seitenteile aufweist. An den beiden längeren Seitenteilen sind zwei Laschen angebracht, während an einem kürzeren Seitenteil eine längere Lasche befestigt ist, die die Rückseite des Taschenrechners abdeckt. Diese längere Lasche weist einen ebenfalls laschenförmigen Endabschnitt mit einem darauf befestigten Druckknopf auf, der mit dem Druckknopf einer am anderen kürzeren Seitenteil angebrachten Lasche verbindbar ist. Schließlich its am einen kürzeren Seitenteil eine Lasche zur Abdeckung der Offnung, d.h. des Bedienungsfeldes des Taschenrechners vorgesehen, die mittels eines Druckknopfes, der mit einem entsprechenden Gegen-Drukknopf am Rande der zentralen Öffnung zusammenwirkt, verschlossen werden kann.

Aus der US-A-3 622 720 ist ein elektrischer Taschenrechner mit einer mit dem Taschenrechner fest verbundenen Abdeckung des Tasten- und des Anzeigefeldes bekannt. Mit dem Freilegen des Tastenfeldes durch Verschieben einer Abdeckplatte in Richtung des Anzeigefeldes wird gleichzeitig das im abgedeckten Zustand versenkte Anzeigefeld ausgefahren und der Geräteschalter mittels einer Hebelübertragung in den EIN-Zustand gebracht. Wird die Abdeckplatte wieder über das Tastenfeld geschoben, so wird zwangsläufig das Anzeigefeld versenkt und der Geräteschalter in den AUS-Zustand gebracht.

Aufgabe der vorliegenden Erfindung ist es, eine Schutzhülle für elektrisch betriebene Taschengeräte, insbesondere für Taschenrechner, zu schaffen, die in möglichst wenigen Arbeitsgängen und damit preiswert herstellbar ist, die ein sehr geringes Gewicht aufweist, die vom Taschengerät selbst während der Benutzung des Taschengerätes nicht getrennt aufbewahrt zu werden braucht und die eine unkomplizierte Handhabung von Schutzhülle und Taschengerät gewährleistet.

Diese Aufgabe wird nach der Erfindung durch die Merkmale des Patentanspruchs 1 gelöst.

Das Zusammenwirken von Schutzhülle und Taschengerät nach der Erfindung ist besonders vorteilhaft. Die Schutzhülle ist in wenigen Arbeitsgängen und damit preiswert herstellbar, sie weist ein sehr geringes Gewicht auf und kann sowohl bei der Benutzung des Gerätes am Taschengerät verbleiben als auch bei Nichtbenutzung zur Abdeckung sowohl des Bedienungs- als auch des Anzeigefeldes und der verschiedenen, am Taschengerät angebrachten Schalter dienen. Daraus ergibt sich eine besonders einfache und unkomplizierte Handhabung des Taschengerätes zusammen mit der Schutzhülle.

Weitere vorteilhafte Ausgestaltungen der Lösung nach der Erfindung sind den kennzeichnenden Merkmalen der Patentansprüche 2 bis 5 zu entnehmen, wobei insbesondere die Merkmale der Ansprüche 3 bis 5 ein Zusammenwirken der Schutzhülle mit dem Taschengerät in der Weise ermöglichen, daß die Schutzhülle die Schrägstellung des Taschengerätes zur besseren Ablesbarkeit und Bedienbarkeit ermöglicht.

Die Lösung nach der Erfindung läßt die verschiedensten Ausführungsmöglichkeiten zu, wovon einige in den Figuren der Zeichnung schematisch dargestellt sind.

Es zeigen:
Figuren 1-6 ein Taschengerät und eine Schutzhülle, deren Längs-Seitenwände Führungsleisten aufweisen, die mit entsprechenden Längsnuten am Taschengerät zusammenwirken;
Figur 7 eine Teildarstellung eines Taschengeräts mit Schutzhülle nach Figuren 1-6 in der Seitenansicht;
Figuren 8, 9 Teilschnitte nach den Linien VIII bis VIII durch die Schutzhülle gemäß Figur 7;
Figuren 10, 11 eine erste Ausführungsform einer Schutzhülle, deren Längs-Seitenwände mit Nuten versehen sind, in die Führungsleisten eingreifen, die am Taschengerät angeordnet sind;
Figuren 12, 13 eine zweite Ausführungsform einer Schutzhülle, deren Längs-Seitenwände mit Nuten versehen sind, in die Führungsleisten eingreifen, die am Taschengerät angeordnet sind;
Figuren 14, 15 je ein Taschengerät mit Schutzhülle, wobei die Seitenwände der Taschengeräte Nuten aufweisen, in die die Schutzhüllen zum Zwecke der Schrägstellung des Taschengeräts zur Benutzung eingeführt werden können;
Figur 16 eine Draufsicht auf einen Teilausschnitt der Schutzhülle nach Fig. 15;
Figure 17 ein Taschengerät mit einer Schutzhülle mit angelenkter und abklappbarer Lasche;
Figur 18 einen Schnitt durch die Hülle, die mit einer umlaufenden Kante das Gerät umgreift, so daß zusätzlich Führungsmittel am Gerät nicht erforderlich sind.

In den Figuren 1 bis 6 ist eine Schutzhülle 10 dergestellt, die aus einer Rückwand 11, zwei Längsseitenwänden 12 und 13 und einer Stirnwand 14 besteht. Die Stirnseite 15 ist offen. Von den Längsseitenwänden 12, 13 und der Stirnwand 14 verlaufen in einer Ebene parallel zur Rückwand 11 Führungsleisten 16, 17 und eine Endleiste 18. Diese Leisten erstrecken sich nur um ein geringes Maß nach innen. Die Rückseite 11, die Längsseitenwände 12, 13, die Stirnwand 14 und die umlaufenden Leisten 16, 17, 18 sind aus einem steifelastischen Werkstoff, beispielsweise einem Kunststoff, einteilig hergestellt.

Wie die Figuren 1 bis 9 zeigen, läßt sich die Schutzhülle 10 vom Taschengerät 1, im dargestellten Falle einem Taschenrechner, in Pfeilrichtung A, d.h. in ihrer Längsrichtung abziehen und anschließend in entgegengesetzter Richtung in Pfeilrichtung B (Figur 3) wieder auf das Gerät aufschieben, wozu die Schutzhülle vorher in Richtung ihrer Längsachse um 180° gedreht wurde. Bei in dieser Weise aufgeschobener Schutzhülle bleibt, wie in Fig. 4 dargestellt, das Bedienungsfeld 110 des Taschengeräts 1 weitgehend frei, so daß die Tasten auf dem Bedienungsfeld 110 ohne weiteres bedienbar sind. In dieser, in Fig. 4 dargestellten Position greifen lediglich die umlaufenden Leisten 16, 17, 18 in Längs- bzw. Quernuten 101 bzw. 102 am Taschengerät 1 ein und verhindern so, daß die Schutzhülle 10 in Pfeilrichtung C vom Taschengerät 1 abrutscht. Voraussetzung für eine gute Verbindung zwischen Schutzhülle 10 und Taschengerät 1 ist, daß die lichte Weite a und die lichte Höhe b der Schutzhülle den entsprechenden Außenmaßen, d.h. der Breite und der Dicke des Taschengeräts, 1, angepaßt sind.

Ein besonderer Vorteil der beschriebenen Schutzhülle 11 besteht darin, daß diese einerseits-wie in Fig. 1 dargestellt-das Bedienungsfeld 110 und das empfindliche Anzeigefeld 120 vor Stößen, vor Verkratzen und vor Verschmutzung schützt, daß jedoch andererseits die Schutzhülle 10 so mit dem Taschengerät 1 verbunden werden kann (Figuren 3 und 4), daß die Schutzhülle 10 die ungehinderte Bedienung des Taschengeräts 1 erlaubt, gleichzeitig aber daran arretiert bleibt, so daß die das Taschengerät 1 benutzende Person keinen besonderen Aufbewahrungsort für die Schutzhülle 10 während einer Rechen-oder Meßoperation benötigt.

Bei den in den Figuren 10, 11 bzw. 11, 12 dargestellten Ausführungsbeispielen sind die Geräte 2 bzw. 3 jeweils mit Führungsleisten 201 bzw. 301 versehen, die in Längsnuten 27 bzw. 37 der Schutzhüllen 20 bzw. 30 eingreifen, wobei die Führungsflächen 25, 26 bzw. 35, 36 mit den entsprechenden Flächen der Führungsleisten 201 bzw. 301 zusammenwirken.

In Figur 14 ist in einer weiteren Ausführungsform das Taschengerät 4 an seinen Seitenflächen 405 mit einer seitlichen Nut 406 ausgestattet, die in einem spitzen Winkel a zur Bodenfläche 401 verlauft. Die beidseitigen Nuten 406 sind in einem solchen Abstand von der Fußseite 402 des Taschengeräts 4 angeordnet, daß in sie die Schutzhülle 40 in Pfeilrichtung mit den seitlichen Führungsleisten 44 einschiebbar ist. Wie die Abbildung zeigt, hält die Schutzhülle 40, auf eine Tischplatte aufgelegt, das Taschengerät 4 so in einer Schräglage, daß das Bedienungsfeld 403 und das Anzeigefeld 404 von oben her liecht bedienbar bzw. ablesbar sind.

Wie die Figuren 15 und 16 zeigen, können die an den Langs-Seitenwänder 52 angeformten Führungsleisten 53 der Schutzhülle 50 mit Anschlägen 56, 57 ausgestattet sein, so daß das Gerät 5 mit einer sich im Abstand von seiner Kopfseite 504 quererstreckenden Nut 505 in Pfeilrichtung D bis zu den Anschlägen 56, 57 einschiebbar ist, wobei das Taschengerät 5 und die Schutzhülle 50 in einem etwa rechten Winkel zueinander fixiert sind. Der Abstand der Nuten 505 von der Kopfseite 504 muß dabei gleich oder kleiner sein als der Abstand der Führungsleisten 53 zur Innenseite der Hüllenrückwand 51. Das Bedienungsfeld 501 bzw. das Anzeigefeld 502 des Taschengeräts 5 läßt sich, wenn das Taschengerät 5 und die Schutzhülle 50 z.B. auf einer Tischplatte abgestützt sind, so besonders leicht bedienen bzw. ablesen.

In Figur 17 ist gezeigt, daß die Schutzhülle 60 auch mit einer Stützlasche 62 versehen sein kann, die am Ende des Rückenteils 61 der Schutzhülle 60 angelenkt ist und in Pfeilrichtung E als Stütze abklappbar ist.

In Fig. 18 ist in einem Ausschnitt eine weitere Ausführungsform einer Schutzhülle 70 bzw. eines Taschengeräts 7 dargestellt, bei der die an den Längs-Seitenwänden 72 angeformten Führungsleisten 73, 74 die Seitenwände 701 des Taschengeräts 7 vollständig übergreifen, so daß sich das Anbringen einer besonderen Nut oder von Führungsleisten an den Seitenwänden des Taschengeräts 7 erübrigt.

### Begriffsliste

### Figuren 1-9

### Figuren 10, 11

### Figuren 12, 13

### Figur 14

### Figuren 15, 16

### Figur 17

### Figur 18

## Patentansprüche

1. Schutzhülle (10, 20, 30, 40, 50, 60, 70) für elektrisch betriebene Taschengeräte (1, 2, 3, 4, 5, 6, 7) mit einem auf der Vorderseite des Taschengerätes angeordneten Anzeige-und/oder Bedienungsfeld (110, 120, 403, 404, 501, 502), insbesondere für Taschenrechner, wobei die Schutzhülle der äußeren Form des Taschengerätes angepaßt ist, und die wahlweise eine Offenlegung oder Abdeckung des Bedienungs- und ggf. Anzeigebereichs ermöglicht, dadurch gekennzeichnet, daß die Hülle (10, 20, 30, 40, 50, 60, 70) eine Rückwand (11, 23, 33, 41, 51, 61, 71), zwei Längs-Seitenwände (12, 13, 24, 34, 42, 52, 72), eine Stirnwand (14, 43, 58) und eine Vorderwand, die eine fensterartige Ausnehmung im Bereich des Bedienungs- und ggf. Anzeigebereiches des Taschengerätes (1, 2, 3, 4, 5, 6, 7) hat, oder gar keine Vorderwand aufweist, und im Bereich der anderen Stirnseite (15) offen ist, wobei im Fall, daß die Hülle keine Vorderwand aufweist, die Längs-Seitenwände (12, 13, 42, 52, 72) nach innen vorspringende, in ihrer Längsrichtung verlaufende Führungsleisten (16, 17, 44, 53, 54, 73, 74) aufweisen, die das Gerät (7) übergreifen und/oder in Längsnuten (101) in den Seitenwänden des Geräts (1) einschiebbar sind, oder die Langs-Seitenwände (24, 34) der Schutzhülle (20, 30) Längsnuten (27, 37) aufweisen, in die Führungsleisten (201, 301) des Geräts (2, 3) einschiebbar sind, das Ganze derart, daß die Hülle (10, 20, 30, 40, 50, 60, 70) von ihrer offenen Stirnseite her etuiartig entweder so über das Gerät (1, 2, 3, 4, 5, 6, 7) geschoben werden kann, daß dessen Bedienungs- und ggf. Anzeigefeld nicht abgedeckt ist oder so, daß es durch die Rückwand (11, 23, 33, 41, 51, 61, 71) abgedeckt ist.

2. Schutzhülle (10, 20, 30, 40, 50, 60, 70) mit an ihr angebrachten Führungsleisten (16, 17, 53, 54, 73, 74) oder Nuten (27, 37) nach Anspruch 1, dadurch gekennzeichnet, daß die Nuten bzw. Führungsleisten (18, 45, 55) sich zusätzlich über den Stirnwandbereich (14, 43, 58) erstrecken.

3. Elektrisches Taschengerät (5) zur Verwendung mit einer Schutzhülle (50) nach Anspruch 1, wobei die Schutzhülle Führungsleisten (53, 54) aufweist, dadurch gekennzeichnet, daß das Taschengerät (5) in einem Abstand von seiner Kopfseite (504), der gleich oder Kleiner ist als'der Abstand der Führungsleisten (53, 54) zur Innenseite der Rückwand (51) der Schutzhülle (50), beidseitig quer zur Längsachse des Taschengerätes (5) Nuten (505) aufweist, in die die Führungsleisten (53, 54) der Schutzhülle (50) einschiebbar sind (Figur 15).

4. Schutzhülle (50) für ein elektrisches Taschengerät (5) nach Anspruch 3, dadurch gekennzeichnet, daß im Abstand von der Stirnwand (58) der Schutzhülle (50) im Bereich der Führungsleisten (53, 54) Anschläge (56, 57) zur Begrenzung der Einführung des Geräts vorgesehen sind (Figur 16).

5. Elektrisches Taschengerät (4) zur Verwendung mit einer Schutzhülle (40) nach Anspruch 1, wobei die Schutzhülle (40) Führungsleisten (44, 45) aufweist, dadurch gekennzeichnet, daß das Taschengerät (4) in einem derartigen Abstand von seiner Fußseite (402) beidseitig in einem Winkel (a) zur Längsachse des Gerätes verlaufende Nuten (406) aufweist, daß die Schutzhülle (40). über die Fußseite (402) des Taschengerätes mit ihren Führungsleisten (44) in diese Nuten (406) einschiebbar ist.

## Revendications

1. Couvercle (10, 20, 30, 40, 50, 60, 70) pour appareils de poche électriques (1, 2, 3, 4, 5, 6, 7) qui comportent une zone d'affichage et/ou une zone de commande (110, 120, 403, 404, 501, 502) sur la face avant, destiné en particulier aux calculatrices de poche, adapté à la forme extérieure de l'appareil de poche, permettant de découvrir ou couvrir la zone de commande et le cas échéant la zone d'affichage et caractérisé en ce que le couvercle (10, 20, 30, 40, 50, 60, 70) comprend une paroi arrière (11, 23; 33, 41, 51, 61, 71), deux parois latérales longidutinales (12, 13, 24, 34, 42, 52, 72), une paroi frontale (14, 43, 58) et une paroi avant qui présente une ouverture en forme de fenêtre au voisinage de la zone de commande et le cas échéant de la zone d'affichage de l'appareil de poche (1, 2, 3, 4, 5, 6, 7), ou ne comprend pas de paroi avant, et est ouvert au voisinage de l'autre face frontale (15); dans le cas où le couvercle ne comporte pas de face avant, les parois latérales longitudinales (12, 13, 42, 52, 72) présentent des glissières longitudinales (16, 17, 44, 53, 54, 73, 74) en saillie vers l'intérieur et recouvrant l'appareil (7) et/ou s'insérant dans des gorges longitudinales (101) des parois latérales de l'appareil (1), ou les parois latérales longitudinales (24, 34) du couvercle (20, 30) présentent des gorges longitudinales (27, 37) dans lesquelles s'insérent des glissières (201, 301) de l'appareil (2, 3), de sorte que le couvercle (10, 20, 30, 40, 50, 60, 70) peut, depuis sa face frontale ouverte, être glissé comme un étui sur l'appareil (1, 2, 3, 4, 5, 6, 7) de façon à ne pas recouvrir les zones de commande et le cas échéant d'affichage, ou à être recouvert par la paroi arrière (11, 23, 33, 41, 51, 61, 71).

2. Couvercle (10, 20, 30, 40, 50, 60, 70) présentant des glissières (16, 17, 53, 54, 73, 74) ou des gorges (27, 37) selon revendication 1, caractérisé en ce que les gorges ou glissières (18, 45, 55) s'étendent au-delà de la paroi frontale (14, 43, 58).

3. Appareil de poche électrique (5) pour utilisation avec un couvercle (50) selon revendication 1, présentant des glissières (53, 54), caractérisé en ce que l'appareil de poche (5) présente de chaque côté et perpendiculairement à son axe longitudinal, à une distance de son côté tête (504) égale ou inférieure à la distance des glissières (53, 54) à la face intérieure de la paroi arrière (51) du couvercle (50), des gorges (505) dans lesquelles s'insèrent des glissières (53, 54) du couvercle (50) (figure 15).

4. Couvercle (50) pour un appareil de poche électrique (5) selon revendication 3, caractérisé en ce que des butées (56, 57) limitant l'insertion de l'appareil sont prévues à distance de la paroi frontale (58) du couvercle (50), au voisinage des glissières (53, 54) (figure 16).

5. Appareil de poche électrique (4) pour utilisation avec un couvercle (40) selon revendication 1 comportant des glissières (44, 45), ledit appareil étant caractérisé en ce qu'il présente de part et d'autre des gorges formant un angle (a) avec son angle longitudinal, à une distance de son côte tête (402) permettant l'insertion dans ces gorges (406) des glissières (44) du couvercle (40), par le côté pied (402) de l'appareil de poche.

## Claims

1. Protective cover (10, 20, 30, 40, 50, 60, 70) for electrically operated pocket devices (1, 2, 3, 4, 5, 6, 7) with a display and/or control panel (110, 120, 403, 404, 501, 502) arranged on the front of the pocket device, particularly for pocket calculators, the protective cover being adapted to the external shape of the pocket device and permitting, as required, the exposure or covering of the control and optionally display area, characterized in that the cover (10,20, 30, 40, 50, 60, 70) has a rear wall (11, 23, 33,41, 51, 61, 71 two longitudinal side walls (12, 13, 24, 34, 42, 52, 72), an end wall (14, 43, 58) and a front wall having a window-like opening_{'} in the vicinity of the control and optionally display area of the pocket device (1, 2, 3, 4, 5, 6, 7), or has no front wall, and is open in the vicinity of the other front face ( 15), whilst in the case where the cover has no front wall the longitudinal side walls (12, 13, 42, 52, 72) have inwardly projecting guide strips (16, 17, 44, 53, 54, 73, 74) running in the longitudinal direction thereof, which engage over the device (7) and/or are insertable into longitudinal slots (101) in the side walls of the device (1), or the longitudinal side walls (24, 34) of the protective cover (20, 30) have longitudinal slots (27, 37) into which can be inserted the guide strips (201, 301) of the device (2, 3), in such a way that from its open end face the cover (10, 20, 30, 40, 50, 60, 70) can be slid in case-like manner over device (1, 2, 3, 4, 5, 6, 7) in such a way that its control and optionally display panel is not covered or in such a way that it is covered by the rear wall (11, 23, 33, 41, 51, 61, 71).

2. Protective cover (10, 20, 30, 40, 50, 60, 70) with guide strips (16, 17, 53, 54, 73, 74) or slots (27, 37) provided thereon in accordance with claim 1, characterized in that the slots or guide strips (18, 45, 55) additionally extend over the end wall area (14, 43, 58).

3. Electrical pocket device (5) for use with a protective cover (50) according to claim 1, the protective cover having guide strips (53, 54), characterized in that at a distance from its top end (504), which is equal to or smaller than the distance from the guide strips (53, 54) to the inside of the rear wall (51) of protective cover (50), the pocket device (5) has on either side and at right angles to the longitudinal axis thereof slots (505) into which can be inserted the guide strips (53, 54) of protective covering (50) (Fig. 15).

4. Protective cover (50) for an electrical pocket device (5) according to claim 3, characterized in that stops (56, 57) for limiting the insertion of the device are provided at a distance from the end wall (58) of protective cover (50) in the vicinity of guide strips (53, 54), (Fig. 16).

5. Electrical pocket device (4) for use with a protective cover (40) according to claim 1, the protective cover (40) having guide strips (44, 45), characterized in that pocket device (4) has slots (406) on either side at such a distance from its bottom end (402) at an angle (a) to the longitudinal axis of the device that the protective cover (40) can be inserted in said slots (406) over the bottom end (402) of the pocket device with its guide strips (44).
